# FASCICULE DE BREVET EUROPEEN

(11) **EP 4 010 644 B1**
(45) Date de publication et mention de la délivrance du brevet: **01.04.2026**
(21) Numéro de dépôt: 20742182.7
(22) Date de dépôt: 08.07.2020
(51) Int. Cl.: F25J 1/00, F25J 1/02, F25J 5/00, F25B 1/053, F25B 1/10, F25B 9/06, F25B 11/04, F25B 31/02

(54) **DISPOSITIF ET INSTALLATION DE RÉFRIGÉRATION**
KÜHLVORRICHTUNG UND ANLAGE
REFRIGERATION DEVICE AND FACILITY

(30) Priorité: 05.08.2019 FR 1908948
(43) Date de publication de la demande: 15.06.2022
(73) Titulaire: L'Air Liquide, société anonyme pour l'Étude et l'Exploitation des procédés Georges Claude, 75007 Paris (FR)
(72) Inventeur: DURAND, Fabien, 38360 Sassenage (FR); DELAUTRE, Guillaume, 38360 Sassenage (FR)
(74) Mandataire: Air Liquide
(86) Numéro de dépôt international: PCT/EP2020/069174
(87) Numéro de publication internationale: WO 2021/023455

(56) Documents cités:
- WO-A1-2019/073129
- US-A1- 2012 291 434
- US-A1- 2018 087 809
- "BRAYTON CLOSED CYCLE GAS TURBINE STUDY FOR LNG RELIQUEFACTION SYSTEM", SHIPPING WORLD & SHIPBUILDER,, vol. 166, no. 3887, 1 November 1973 (1973-11-01), pages 1199 - 1200, XP001277379

## Description

L'invention concerne un dispositif et une installation de réfrigération.

L'invention concerne plus particulièrement un dispositif de réfrigération à basse température, c'est-à-dire à une température comprise entre moins 100 degrés centigrade et moins 273 degrés centigrade, le dispositif étant disposé dans un cadre et comprenant un circuit de travail formant une boucle et contenant un fluide de travail, le circuit de travail formant un cycle comprenant en série: un mécanisme de compression du fluide de travail, un mécanisme de refroidissement du fluide de travail, un mécanisme de détente du fluide de travail et un mécanisme de réchauffement du fluide de travail, le dispositif comprenant un échangeur de chaleur de réfrigération destiné à extraire de la chaleur à au moins un organe par échange de chaleur avec le fluide de travail circulant dans le circuit de travail, les mécanismes de refroidissement et de réchauffage du fluide de travail comprenant un échangeur de chaleur commun dans lequel le fluide de travail transite à contre-courant dans deux portions de transit distinctes du circuit de travail selon qu'il est refroidi ou réchauffé, le mécanisme de compression comprenant au moins deux compresseurs et au moins un moteur d'entraînement des compresseur, le mécanisme de détente du fluide de travail comprenant au moins un turbine rotative, le dispositif comprenant au moins un moteur d'entraînement comprenant un arbre d'entraînement dont une extrémité entraîne au moins un compresseur et dont une autre extrémité est accouplée à une turbine, ledit moteur étant fixé au cadre au niveau d'au moins un point fixe, l'échangeur de chaleur commun étant fixé au cadre au niveau d'au moins un point fixe, les deux portions de transit à contre-courant de l'échangeur de chaleur commun étant orientées selon une direction longitudinale du cadre.

Par dispositif de réfrigération à basse température on désigne des dispositifs de réfrigération à une température comprise entre moins 100 degrés centigrade et moins 273 degrés centigrade notamment entre moins 100 degrés centigrade et moins 253 degrés centigrade.

L'invention concerne en particulier les réfrigérateurs et/ou liquéfacteurs cryogéniques, par exemple du type à cycle « Turbo Brayton » ou « refroidisseurs Turbo Brayton » dans lequel un gaz de travail, encore appelé gaz de cycle (hélium, azote, hydrogène ou autre gaz pur ou mélange), subit un cycle thermodynamique produisant du froid qui peut être transféré à une organe ou un gaz devant être refroidi.

Ces dispositifs sont utilisés dans une grande variété d'application et notamment pour refroidir du gaz naturel d'un réservoir (par exemple dans des bateaux) . Le gaz naturel liquéfié est par exemple sous-refroidi pour éviter sa vaporisation ou la partie gazeuse est refroidie en vue de sa reliquéfaction.

Par exemple, un flux de gaz naturel peut être mis en circulation dans un échangeur de chaleur refroidi par le gaz de cycle du réfrigérateur/liquéfacteur.

Ces dispositifs peuvent comprendre plusieurs échangeurs de chaleurs interposés à la sortie des étages de compression. Ces dispositifs sont intégrés dans un cadre ou bâtis dont le volume est limité. L'intégration de ces divers échangeurs et des tuyauteries associées sont ainsi rendus difficiles. Le refroidissement du gaz de travail peut dans certains cas être problématique.

De plus, les divers composants du dispositif peuvent être soumis à des variations de températures importantes entre la température ambiante et les températures cryogéniques (notamment jusqu'à 25K). Ainsi, ces variations de températures sont susceptibles de provoquer des variations de dimensions qui peuvent nuire à la tenue du dispositif.

Un dispositif de réfrigération à basse température similaire au dispositif selon la revendication 1 est connu de XP001277379 ("BRAYTON CLOSED CYCLE GAS TURBINE STUDY FOR LNG RELIQUEFACTION SYSTEM",SHIPPING WORLD & SHIPBUILDER, vol. 166, no. 3887 (1973-11-01), p.1199-1200; en particulier figure 3).

Un but de la présente invention est de pallier tout ou partie des inconvénients de l'art antérieur relevés ci-dessus.

A cette fin, **un** dispositif selon l'invention, par ailleurs conforme à la définition générique qu'en donne le préambule ci-dessus, est défini par la revendication 1.

Par ailleurs, des modes de réalisation de l'invention peuvent comporter l'une ou plusieurs des caractéristiques suivantes :
- lorsque le dispositif est en fonctionnement, la température de l'échangeur de chaleur commun varie longitudinalement entre une extrémité froide et une extrémité chaude, l'extrémité froide, notamment à une température de l'ordre de 100K, recevant le fluide de travail relativement froid provenant dans le mécanisme de détente en vue de son réchauffage et évacuant le fluide de travail refroidi avant son entrée dans la mécanisme de détente, l'extrémité chaude, notamment à une température de l'ordre de 300K, recevant le fluide de travail chaud provenant du mécanisme de compression et évacuant le fluide de travail réchauffé avant son entrée dans le mécanisme de compression, la liaison de l'échangeur de chaleur commun au point fixe du cadre étant située à une position longitudinale intermédiaire de l'échangeur de chaleur entre ses extrémités froide et chaude, notamment au niveau d'une zone à une température de fonctionnement comprise entre 200 et 270K notamment 250K,
- les points fixes de fixation respectivement du moteur et de l'échangeur de chaleur commun sur le cadre sont espacés selon la direction (A) longitudinale d'une distance inférieure à 100cm, notamment inférieure à 50cm et de préférence sont situés au même niveau selon la direction longitudinale du cadre,
- le mécanisme de refroidissement du fluide de travail comprend deux échangeurs de chaleur de refroidissement disposés respectivement à la sortie des deux compresseurs et assurant un échange de chaleur entre le fluide de travail et un fluide de refroidissement, le cadre comprenant une base inférieure destiné à être fixée sur un support, les deux échangeurs de chaleur de refroidissement étant situé dans le cadre à côté de l'échangeur de chaleur commun selon une direction transversale à l'axe longitudinal, c'est-à-dire que les échangeurs de chaleur de refroidissement ne sont pas situés entre l'échangeur de chaleur commun et la base inférieure du cadre,
- les deux échangeurs de chaleur de refroidissement ont chacun une forme oblongue s'étendant selon des directions longitudinales respectives qui sont parallèles à l'axe longitudinal,
- les deux échangeurs de chaleur de refroidissement sont disposés l'un au-dessus de l'autre,
- chaque échangeur de chaleur de refroidissement comprend une entrée de gaz de travail à refroidir et une sortie de gaz de travail refroidi disposées respectivement au niveau de deux extrémités longitudinales, chaque échangeur de chaleur de refroidissement comprenant une entrée de fluide de refroidissement et une sortie de fluide de refroidissement, les deux échangeurs de chaleur de refroidissement étant agencés de façon inversée, c'est-à-dire que les directions longitudinales respectives des deux échangeur de chaleur de refroidissement sont parallèles ou sensiblement parallèles et les sens de circulation du fluide de travail dans lesdits échangeur de chaleur de refroidissement sont opposés,
- la sortie de fluide de refroidissement de l'un des deux échangeurs de chaleur de refroidissement est raccordée à l'entrée de fluide de refroidissement de l'autre échangeur de chaleur de refroidissement de sorte que du flux de fluide de refroidissement transitant dans l'un des échangeurs de chaleur de refroidissement a déjà circulé dans l'autre échangeur de chaleur de refroidissement,
- les deux échangeurs de chaleur de refroidissement sont situés de façon adjacente c'est-à-dire espacés d'une distance comprise entre 50 et 500mm notamment entre 10 et 300mm.

L'invention concerne également une installation de réfrigération et/ou de liquéfaction d'un flux de fluide utilisateur, notamment du gaz naturel, comprenant un dispositif de réfrigération selon l'une quelconque des caractéristiques ci-dessus ou ci-dessous, l'installation comprenant au moins un réservoir de fluide utilisateur, une conduite de circulation dudit flux de fluide utilisateur dans l'échangeur de refroidissement.

D'autres particularités et avantages apparaîtront à la lecture de la description ci-après, faite en référence aux figures dans lesquelles :
[Fig. 1] représente une vue schématique et partielle de dessus illustrant la structure et le fonctionnement d'un exemple de dispositif et d'installation pouvant mettre en œuvre l'invention,
[Fig. 2] représente une vue schématique et partielle de côté selon la flèche V de la figure 1 illustrant des détails de la structure et du fonctionnement du dispositif et de l'installation,
[Fig. 3] représente une vue schématique et partielle illustrant un détail de la structure et du fonctionnement du dispositif et de l'installation selon une variante possible de réalisation de l'agence de deux échangeurs de chaleur de refroidissement.

L'installation de refroidissement et/ou de liquéfaction de la [Fig. 1] et de la [Fig. 2] comprend un dispositif 1 de réfrigération fournissant du froid (une puissance de refroidissement) au niveau d'un l'échangeur 8 de chaleur de réfrigération.

L'installation comprend une conduite 125 de circulation d'un flux de fluide à refroidir mis en échange thermique avec cet échangeur 8 de refroidissement. Par exemple, le fluide est du gaz naturel liquide pompé dans un réservoir 16 (par exemple via une pompe), puis est refroidi (de préférence hors du réservoir 16) puis renvoyé dans le réservoir 16 (par exemple en pluie dans la phase gazeuse du réservoir 16). Ceci permet de refroidir ou sous-refroidir le contenu du réservoir 16 et de limiter les phénomènes de vaporisation. Par exemple, le liquide du réservoir 16 est sous refroidi en-dessous de sa température de saturation (baisse de sa température de plusieurs degrés K notamment 5 à 20K et notamment 14K) avant d'être réinjecté dans le réservoir 16. En variante cette réfrigération peut être apportée au gaz de vaporisation du réservoir en vue notamment de sa reliquéfaction. C'est-à-dire que le dispositif 1 de réfrigération produit une puissance froide au niveau de l'échangeur 8 de chaleur de réfrigération.

Le dispositif 1 de réfrigération comprend un circuit de travail 10 (de préférence fermé) formant une boucle de circulation. Ce circuit 10 de travail contient un fluide de travail (hélium, azote, néon, hydrogène ou autre gaz ou mélange approprié par exemple hélium et argon ou hélium et azote ou hélium et néon ou hélium et argon et azote ou hélium et azote et argon ou hélium et néon et argon ou hélium et azote et argon et néon....).

Le circuit 10 de travail forme un cycle comprenant: un mécanisme 2, 3 de compression du fluide de travail, un mécanisme 4, 5, 6 de refroidissement du fluide de travail, un mécanisme 7 de détente du fluide de travail et un mécanisme 6 de réchauffement du fluide de travail.

Le dispositif 1 comprend un échangeur 8 de chaleur de réfrigération situé en aval du mécanisme 7 de détente et destiné à extraire de la chaleur à au moins un organe 25 par échange de chaleur avec le fluide de travail froid circulant dans le circuit 10 de travail.

Les mécanismes de refroidissement et de réchauffage du fluide de travail comprennent classiquement un échangeur 6 de chaleur commun dans lequel le fluide de travail transite à contre-courant dans deux portions de transit distinctes du circuit 10 de travail selon qu'il est refroidi ou réchauffé dans le cycle.

L'échangeur 8 de chaleur de refroidissement est situé par exemple entre le mécanisme 7 de détente et l'échangeur 6 de chaleur commun. Comme illustré, cet échangeur 8 de chaleur de réfrigération peut être intégré à l'échangeur 6 de chaleur commun (c'est-à-dire que les deux échangeurs 6, 8 peuvent être monoblocs, c'est-à-dire peuvent avoir des circuits de fluides distincts qui partagent une même structure d'échange). Bien entendu, en variante l'échangeur 8 de chaleur de refroidissement peut être un échangeur de chaleur distinct de l'échangeur 6 de chaleur commun.

Ainsi, le fluide de travail qui sort relativement chaud du mécanisme 2, 3 de compression est refroidi dans l'échangeur 6 de chaleur commun avant d'entrer dans le mécanisme de détente 7. Le fluide de travail qui sort relativement froid du mécanisme 7 de détente et de l'échangeur de chaleur 8 de refroidissement est quant à lui réchauffé dans l'échangeur 6 de chaleur commun avant de retourner dans le mécanisme de compression 2 3 en vue de recommencer un nouveau cycle.

Le mécanisme 2, 3 de compression peut comprendre au moins deux compresseurs et au moins un moteur 14, 15 d'entraînement des compresseurs 2, 3. De plus, de préférence la puissance de réfrigération du dispositif est variable et peut être contrôlée en régulant la vitesse de rotation du ou des moteurs 14, 15 d'entraînement (vitesse de cycle). De préférence la puissance froide produite par le dispositif 1 peut être adaptée de 0 à 100% d'une puissance nominale ou maximale en changeant la vitesse de rotation du ou des moteurs 14, 15 entre une vitesse de rotation nulle et une vitesse maximale ou nominale. Une telle architecture permet de maintenir un rendement élevé sur une large plage de fonctionnement (par exemple 97% de rendement nominal à 50% de la puissance froide nominale).

Dans l'exemple non limitatif représenté, le dispositif 1 de réfrigération comprend deux compresseurs 2, 3 en série. Ces deux compresseurs 2, 3 peuvent être entraînés respectivement par deux moteurs 14, 15 distincts. Une turbine 7 est accouplée à l'arbre d'entraînement d'un 14 des deux moteurs. Par exemple un premier moteur 14 entraîne un compresseur 2 et est accouplé à une turbine 7 (moto-turbocompresseur) tandis que l'autre moteur 15 entraîne uniquement un compresseur 3 (moto-compresseur). L'ordre de ces deux moto-turbocompresseur et moto-compresseur peuvent être inversé dans le circuit de travail 10 (c'est-à-dire que le premier compresseur en série peut être entraîné par un moteur dont l'arbre n'est pas accouplé à une turbine tandis que second compresseur en série est entraîné par un moteur dont l'arbre accouplé également à une turbine).

Par exemple, le dispositif 1 comprend deux moteurs 14, 15 à haute vitesse (par exemple 10000 tours par minute ou plusieurs dizaines de milliers de tours par minute) d'entrainement respectifs des étages de compression 2, 3. La turbine 7 peut être accouplée au moteur 15 de l'un des étages de compression 2, 3, c'est-à-dire que le dispositif peut posséder une turbine 7 constituant le mécanisme de détente qui est accouplée au moteur 15 d'entraînement d'un étage de compression (le premier ou le second) .

Ainsi, la puissance de la ou des turbines 7 peut être avantageusement récupérée et utilisée pour réduire la consommation du ou des moteurs. Ainsi, en augmentant la vitesse des moteurs (et donc le débit dans le cycle du gaz de travail), on augmente la puissance de réfrigération produite et donc la consommation électrique du liquéfacteur (et inversement). Les compresseurs 2, 3 et turbine(s) 7 sont de préférence accouplés de façon directe à un arbre de sortie du moteur concerné (sans mécanisme de transmission de mouvement à engrenages).

Les arbres de sortie des moteurs sont de préférence montés sur des paliers de type magnétique ou de type dynamique à gaz. Les paliers sont utilisés pour sustenter les compresseurs et les turbines.

Dans l'exemple représenté, le dispositif 1 de réfrigération comprend deux compresseurs 2, 3 formant deux étages de compression et une turbine 7 de détente. C'est-à-dire que le mécanisme de compression comprend deux compresseurs 2, 3 en série, de préférence du type centrifuge et le mécanisme de détente comprend une unique turbine 7, de préférence centripète. Bien entendu, tout autre nombre et arrangement de compresseur(s), turbine(s) et moteur(s) peut être envisagé, par exemple : trois compresseurs entraînés respectivement par trois moteurs distincts, la turbine étant par exemple accouplée à une extrémité de l'arbre d'entraînement d'un de ces moteurs ou trois compresseurs et deux turbines ... D'autres architectures peuvent être envisagées, notamment trois compresseurs et une turbine ou trois compresseurs ou deux ou trois turbines ou deux compresseur set deux turbines...Chaque moteur peut comporter un arbre rotatif d'entraînement dont une extrémité entraîne un compresseur et éventuellement une autre roue) et dont l'autre extrémité est libre (pas de roue montée sur l'extrémité) ou entraîne éventuellement au moins une autre roue (compresseur ou turbine).

Comme illustré, un échangeur 4, 5 de chaleur de refroidissement peut être prévu à la sortie de chacun des deux compresseurs 2, 3 (par exemple un refroidissement par échange de chaleur avec de l'eau à température ambiante ou tout autre fluide ou agent de refroidissement d'un circuit 26 de réfrigérant). Cf. [Fig. 2].

Ceci permet de réaliser une compression isentropique ou isotherme ou sensiblement isotherme. De même, un échangeur de réchauffage peut être prévu ou non en sortie de tout ou partie des turbines 7 de détente pour réaliser une détente isentropique ou isotherme. De préférence également, les réchauffage et refroidissement du fluide de travail sont de préférence isobares sans que ceci soit limitatif.

Le dispositif est logé dans un cadre 100, par exemple parallélépipédique. Le cadre 100 comprend une base 101 inférieure. Contrairement à la représentation de la figure 2, l'extrémité supérieure du cadre ne comporte pas forcément de structure au-dessus du dispositif mais pourrait comporter uniquement des montants périphériques qui sont situés au verticalement au-dessus de la base 101 au niveau ou sous le point le plus haut du dispositif. C'est-à-dire que le cadres peut former une protection latérale tout autour du dispositif mais laissant la partie supérieure non recouverte.

Le moteur 14 muni d'un compresseur 2 et d'une turbine est fixé au cadre 100 au niveau d'un point 104 fixe. Par exemple le cadre 100 comprend un bâtis ou structure parallélépipédique formée de poutres ou montants rigides. Par exemple ce moteur 14 est fixé à un montant longitudinal périphérique, par exemple par vissage et/ou rivetage et/ou soudage.

De même, l'échangeur 6 de chaleur commun est fixé au cadre 100 au niveau d'un point 106 fixe. Par exemple cet échangeur 6 de chaleur est fixé à un montant longitudinal central par exemple par vissage et/ou rivetage et/ou soudage

Les deux portions de transit à contre-courant de l'échangeur 6 de chaleur commun sont orientées selon une direction A longitudinale du cadre 100. C'est-à-dire que l'échangeur 6 de chaleur commun est orienté selon une direction longitudinale A et les flux de gaz de travail en son sein progressant essentiellement parallèlement selon cette direction.

Comme visible à la [Fig. 1], l'arbre d'entraînement du moteur 14, 15 muni d'un compresseur 2 et d'une turbine 7 est également orienté selon une direction parallèle ou sensiblement parallèle à cette direction A longitudinale.

De plus, la turbine 7 et le compresseur 2 sont agencés relativement longitudinalement de sorte que la turbine 7 est située longitudinalement du côté correspondant à l'extrémité relativement froide de l'échangeur 6 de chaleur commun lorsque le dispositif est en fonctionnement (à droite sur la [Fig. 1]) et le compresseur (2) est située longitudinalement du côté correspondant à l'extrémité relativement chaude de échangeur 6 de chaleur commun lorsque le dispositif est en fonctionnement (à gauche sur la [Fig. 1]).

Ceci permet :
de disposer d'un même côté du dispositif (ici longitudinal et à droite sur la [Fig. 1]) les éléments (portion d'échanger, 6, turbien7 et tuyauterie associée) susceptibles de subir des rétractations dimensionnelles en passant de l'état chaud à l'état froid de fonctionnement,
de disposer d'un même côté du dispositif (ici longitudinal et à gauche sur la [Fig. 1]) les éléments (portion d'échanger, 6, compresseur 2 et tuyauterie associée) susceptibles de subir des rétractations dimensionnelles en passant de l'état chaud de fonctionnement.

Ces éléments situés de part et d'autre du point fixe 104 106 de fixation peuvent ainsi être libre de se rétracter/dilater sans contrainte.

Les éléments « froids » (turbine 7, extrémité froide de l'échangeur et tuyauteries associées) sont libres de se contracter dans le même sens tandis (vers la gauche sur [Fig. 1]). Les éléments « chaud » (compresseur 2, extrémité chaude de l'échangeur 6 de chaleur et tuyauteries associées) sont libres de se dilater dans le même sens (également vers la gauche sur [Fig. 1]). Ceci permet d'éviter ou de limiter des efforts parasites sur le dispositif qui absorbe mieux les variations dimensionnelles dues au changements de température en son sein.

En effet, classiquement lorsque le dispositif est en fonctionnement (notamment en fonctionnement nominal), la température de l'échangeur 6 de chaleur s'équilibre selon un gradient longitudinal entre une extrémité froide et une extrémité chaude. L'extrémité froide, par exemple à une température de l'ordre de 100K, est l'extrémité de l'échangeur 6 de chaleur recevant le fluide de travail relativement froid provenant dans le mécanisme 7 de détente en vue de son réchauffage et évacuant dans l'autre sens le fluide de travail refroidi avant son entrée dans la mécanisme 7 de détente. L'extrémité chaude, par exemple à une température de l'ordre de 300K, est l'extrémité de l'échangeur 6 de chaleur commun qui reçoit le fluide de travail chaud provenant du mécanisme de compression et qui évacue dans l'autre sens le fluide de travail réchauffé avant son entrée dans le mécanisme de compression.

Selon l'invention, la liaison de l'échangeur 6 de chaleur commun au point fixe 106 du cadre 100 est située à une position longitudinale intermédiaire de l'échangeur 6 de chaleur entre ses extrémités froide et chaude, notamment au niveau d'une zone à une température de fonctionnement comprise entre 200 et 270K notamment 250K.

La liaison de l'échangeur 6 de chaleur commun au point fixe du cadre 100 est située à une position longitudinale de l'échangeur 6 de chaleur située entre ses extrémités relativement chaude et froide lorsque le dispositif est en fonctionnement, et notamment au niveau de la portion de l'échangeur 6 de chaleur séparant l'extrémité froide de l'échangeur 6 de chaleur susceptible de se contracter (contraction différentielle due à refroidissement à des températures basses) et l'extrémité chaude de l'échangeur 6 de chaleur susceptible de se dilater (dilatation différentielle due à un réchauffage relatif à des températures plus élevées).

Ceci permet aux parties froides de l'échangeur 6 de chaleur commun et des tuyauteries froide associées de se rétracter librement (vers la gauche dans l'exemple de la [Fig. 1]) et aux parties chaudes de se dilater librement (vers la gauche dans l'exemple de la [Fig. 1]).

Ceci diminue les contraintes mécaniques néfastes au sein du dispositif.

De préférence, les points fixes 104, 106 de fixation respectivement du moteur 14 et de l'échangeur 6 de chaleur commun sur le cadre 100 sont situé au même niveau longitudinal sur le cadre ou espacés selon cette direction A longitudinale d'une distance inférieure à 100cm, notamment inférieure à 50cm.

En agençant ainsi les points fixes on positionne relativement d'une part les éléments froids susceptibles de se contracter et, d'autre part les éléments relativement chauds susceptibles de se dilater de façon à permettre des débattements de même nature sans induire ou en limitant des efforts opposés antagonistes contradictoires.

Le cadre 100 comprend une base 101 inférieure destiné à être fixée sur un support (par exemple le sol ou un plancher de bateau ou le somment d'un réservoir 16 de liquide à refroidir par exemple). Cette base peut être formée de montants rigide délimitant un rectangle muni de montant longitudinaux ou transversaux.

Comme illustré [Fig. 1] au moins une partie des éléments du dispositif peuvent être fixés sur cette base 101, notamment un caisson abritant l'échangeur 6 de chaleur commun et l'échangeur 8 de réfrigération.

Les deux échangeurs 4, 5 de chaleur de refroidissement peuvent être disposés dans le cadre 100 à côté de l'échangeur 6 de chaleur commun selon une direction transversale à l'axe A longitudinal. C'est-à-dire que les échangeurs 4, 5 de chaleur de refroidissement ne sont pas situés entre l'échangeur 6 de chaleur commun et la base 101 inférieure du cadre 100. Les inventeurs ont constaté que cet agencement assure une répartition des masses améliorant la tenue du dispositif aux efforts notamment lorsque le dispositif est monté sur un bateau.

Comme illustré, les deux échangeurs 4, 5 de chaleur de refroidissement peuvent chacun avoir une forme oblongue s'étendant selon des directions longitudinales respectives qui sont parallèles à l'axe longitudinal A. Les deux échangeurs 4, 5 de chaleur de refroidissement peuvent être disposés l'un au-dessus de l' autre.

Chaque échangeur 4, 5 de chaleur de refroidissement comprend une entrée 24, 25 de fluide de refroidissement et une sortie 34, 35 de fluide de refroidissement. Selon une particularité avantageuse, la sortie 34 de fluide de refroidissement de l'un des deux échangeur 4, 5 de chaleur de refroidissement peut être raccordée à l'entrée 25 de fluide de refroidissement de l'autre échangeur 5 de chaleur de refroidissement de sorte que du flux de fluide de refroidissement transitant dans l'un 5 des échangeurs de chaleur de refroidissement a déjà circulé dans l'autre échangeur de chaleur 4 de refroidissement (cf. [Fig. 3]).

Ceci permet aux deux échangeurs 4, 5 de chaleur de refroidissement de recevoir 100% d'un flux de fluide de refroidissement (au lieu de subdiviser ce flux en deux moitiés réparties respectivement dans les deux échangeurs 4, 5).

Cette augmentation relative du débit de fluide de refroidissement permet ainsi d'augmenter le coefficient d'échange thermique et donc améliore la qualité et la fiabilité du refroidissement. De plus, cette solution permet d'éviter des problèmes inhérents à la solution connue dans laquelle deux débits peuvent diverger au sein des deux échangeurs de chaleur (du fait notamment des pertes de charges qui peuvent varier d'un circuit ou échangeur à l'autre).

Comme explicité plus en détail ci-après, cette arrangement permet en outre de simplifier le réseau de conduites de fluide de refroidissement et de gaz de travail à destination des échangeurs de chaleur 4, 5 ou provenant des échangeurs de chaleur 4, 5. En particulier, cet agencement permet avec plus de facilité d'agencer les circuits de circulation des fluides (refroidissement et de travail) dans un espace réduit en permettant des circulation à contre-courant entre le fluide de travail et le fluide de refroidissement, ceci en réduisant le nombre et/ou la longueurs des conduites transportant ces fluides.

Comme représenté à la [Fig. 3], par exemple le circuit 26 de réfrigérant alimente en fluide de refroidissement d'abord le second échangeur 5 de chaleur de refroidissement puis ensuite le premier échangeur 8 de chaleur de refroidissement (les qualificatif « premier » et « second » faisant référence au premier et second étage de compression dans le sens de circulation du fluide de travail).

Bien entendu, l'agencement contraire peut être envisagée (circulation du fluide de refroidissement d'abord dans le premier 4 échangeur de chaleur puis ensuite dans le second 5 échangeur de chaleur).

Comme illustré, dans les deux cas, les sens de circulation des deux fluides (fluide de travail à refroidir et fluide de refroidissement relativement plus froid) transitent de préférence à contre-courant ou sens opposés dans chaque échangeur.

Comme illustré à la [Fig. 3], la liaison fluidique entre les deux échangeurs 4, 5 de chaleur de refroidissement pour faire transiter le fluide de refroidissement être simplifiée et réduite. Ce transfert peut de fluide de refroidissement d'un échangeur 4, 5 de refroidissement à l'autre peut notamment être réalisée par une portion de tube courte et soudée, voir un simple tube ou raccord entre les deux échangeurs 4, 5 de chaleur.

Comme mentionné ci-dessus, les deux échangeurs 4, 5 de chaleur de refroidissement peuvent en particulier être disposés de façon adjacente, notamment accolés. Ceci optimise l'encombrement du dispositif.

Le cas échéant, les deux échangeurs 4, 5 de chaleur de refroidissement pourraient même être intégrés dans un même carter ou boîtier comprenant deux passages distincts de circulation du fluide de travail, lesdits deux passages étant en échange thermiques respectivement avec deux portions en série d'un même canal de circulation du circuit de fluide de refroidissement. Par exemple, les échangeurs 4, 5 de chaleur de refroidissement peuvent avoir chacun une forme oblongue s'étendant selon une direction longitudinale respective. Chaque échangeur 4, 5 de chaleur de refroidissement comprend une entrée de gaz de travail à refroidir et une sortie de gaz de travail refroidi disposées respectivement au niveau de deux extrémités longitudinales.

Les échangeurs 4, 5 de chaleur de refroidissement peuvent être des échangeurs du type à tubes, à tubes et calandre, à plaque ou tout autre technologie appropriée. Les échangeurs 4, 5 peuvent être composés d'aluminium et/ou d'acier inoxydable.

De plus, les deux échangeurs 4, 5 de chaleur de refroidissement sont agencés au sein du dispositif de préférence de façon inversée, c'est-à-dire que les directions longitudinales respectives des deux échangeur 4, 5 de chaleur de refroidissement sont parallèles ou sensiblement parallèles et les sens de circulation du fluide de travail dans lesdits échangeur 4, 5 de chaleur de refroidissement sont opposés. Cet agencement combiné à l'agencement de la circulation du fluide de refroidissement permet de minimiser la complexité des circuits fluidiques tout en conférant de très bonnes performances au dispositif.

Tout ou partie du dispositif, notamment ses organes froids peuvent être logés dans un carter 11 étanche isolé thermiquement (notamment une enceinte sous vide contenant l'échangeur de chaleur commun à contre-courant et l'échangeur 8 de réfrigération).

Un dispositif/une installation selon l'invention peut être appliqué pour un procédé de refroidissement et/ou de liquéfaction d'un autre fluide ou mélange, notamment de l'hydrogène.

## Revendications

1. Dispositif de réfrigération à basse température, c'est-à-dire à une température comprise entre moins 100 degrés centigrade et moins 273 degrés centigrade, le dispositif étant disposé dans un cadre (100) et comprenant un circuit de travail (10) formant une boucle et contenant un fluide de travail, le circuit (10) de travail formant un cycle comprenant en série: un mécanisme (2, 3) de compression du fluide de travail, un mécanisme (4, 5, 6) de refroidissement du fluide de travail, un mécanisme (7) de détente du fluide de travail et un mécanisme (6, 8) de réchauffement du fluide de travail, le dispositif (1) comprenant un échangeur (8) de chaleur de réfrigération destiné à extraire de la chaleur à au moins un organe (125) par échange de chaleur avec le fluide de travail circulant dans le circuit (10) de travail, les mécanismes de refroidissement et de réchauffage du fluide de travail comprenant un échangeur (6) de chaleur commun dans lequel le fluide de travail transite à contre-courant dans deux portions de transit distinctes du circuit (10) de travail selon qu'il est refroidi ou réchauffé, le mécanisme de compression comprenant au moins deux compresseurs (2, 3) et au moins un moteur (14, 15) d'entraînement des compresseur (2, 3), le mécanisme de détente du fluide de travail comprenant au moins un turbine (7) rotative, le dispositif comprenant au moins un moteur (14, 15) d'entraînement comprenant un arbre d'entraînement dont une extrémité entraîne au moins un compresseur (2) et dont une autre extrémité est accouplée à une turbine (7), ledit moteur (14) étant fixé au cadre (100) au niveau d'au moins un point (104) fixe, l'échangeur (6) de chaleur commun étant fixé au cadre (100) au niveau d'au moins un point (106) fixe, les deux portions de transit à contre-courant de l'échangeur (6) de chaleur commun étant orientées selon une direction (A) longitudinale du cadre (100), l'arbre d'entraînement dudit moteur (14, 15) d'entraînement étant orienté selon une direction parallèle ou sensiblement parallèle à la direction (A) longitudinale, la turbine (7) et le compresseur (2) sont agencés relativement longitudinalement de sorte que la turbine (7) est située longitudinalement du côté correspondant à l'extrémité relativement froide de échangeur (6) de chaleur commun lorsque le dispositif est en fonctionnement et le compresseur (2) est située longitudinalement du côté correspondant à l'extrémité relativement chaude de échangeur (6) de chaleur commun lorsque le dispositif est en fonctionnement, et la liaison de l'échangeur (6) de chaleur commun au point fixe du cadre (100) est située à une position longitudinale de l'échangeur (6) de chaleur située entre ses extrémités relativement chaude et froide lorsque le dispositif est en fonctionnement, et notamment au niveau de la portion de l'échangeur (6) de chaleur séparant l'extrémité froide de l'échangeur (6) de chaleur susceptible de se contracter et l'extrémité chaude de l'échangeur (6) de chaleur susceptible de se dilater.

2. Dispositif selon la revendication 1 , **caractérisé en ce que**, lorsque le dispositif est en fonctionnement, la température de l'échangeur (6) de chaleur commun varie longitudinalement entre une extrémité froide et une extrémité chaude, l'extrémité froide, notamment à une température de l'ordre de 100K, recevant le fluide de travail relativement froid provenant dans le mécanisme (7) de détente en vue de son réchauffage et évacuant le fluide de travail refroidi avant son entrée dans la mécanisme (7) de détente, l'extrémité chaude, notamment à une température de l'ordre de 300K, recevant le fluide de travail chaud provenant du mécanisme de compression et évacuant le fluide de travail réchauffé avant son entrée dans le mécanisme de compression, en **en ce que** la liaison de l'échangeur (6) de chaleur commun au point fixe (106) du cadre (100) est située à une position longitudinale intermédiaire de l'échangeur (6) de chaleur entre ses extrémités froide et chaude, notamment au niveau d'une zone à une température de fonctionnement comprise entre 200 et 270K notamment 250K.

3. Dispositif selon l'une quelconque des revendications 1 à 2, **caractérisé en ce que** les points fixes (104, 106) de fixation respectivement du moteur (14) et de l'échangeur (6) de chaleur commun sur le cadre (100) sont espacés selon la direction (A) longitudinale d'une distance inférieure à 100cm, notamment inférieure à 50cm et de préférence sont situés au même niveau selon la direction longitudinale (A) du cadre.

4. Dispositif selon l'une quelconque des revendications 1 à 3, **caractérisé en ce que** le mécanisme (4, 5, 6) de refroidissement du fluide de travail comprend deux échangeurs (4, 5) de chaleur de refroidissement disposés respectivement à la sortie des deux compresseurs (2, 3) et assurant un échange de chaleur entre le fluide de travail et un fluide de refroidissement, le cadre (100) comprenant une base (101) inférieure destiné à être fixée sur un support, les deux échangeurs (4, 5) de chaleur de refroidissement étant situé dans le cadre (100) à côté de l'échangeur (6) de chaleur commun selon une direction transversale à l'axe (A) longitudinal, c'est-à-dire que les échangeurs (4, 5) de chaleur de refroidissement ne sont pas situés entre l'échangeur (6) de chaleur commun et la base (101) inférieure du cadre (100).

5. Dispositif selon la revendication 4, **caractérisé en ce que** les deux échangeurs (4, 5) de chaleur de refroidissement ont chacun une forme oblongue s'étendant selon des directions longitudinales respectives qui sont parallèles à l'axe longitudinal (A).

6. Dispositif selon la revendication 4 ou 5, **caractérisé en ce que** les deux échangeurs (4, 5) de chaleur de refroidissement sont disposés l'un au-dessus de l'autre.

7. Dispositif selon l'une quelconque des revendications 4 à 6, **caractérisé en ce que** chaque échangeur (4, 5) de chaleur de refroidissement comprend une entrée de gaz de travail à refroidir et une sortie de gaz de travail refroidi disposées respectivement au niveau de deux extrémités longitudinales, chaque échangeur (4, 5 ) de chaleur de refroidissement comprenant une entrée (24, 25) de fluide de refroidissement et une sortie (34, 35) de fluide de refroidissement, les deux échangeurs (4, 5) de chaleur de refroidissement étant agencés de façon inversée, c'est-à-dire que les directions longitudinales respectives des deux échangeur (4, 5) de chaleur de refroidissement sont parallèles ou sensiblement parallèles et les sens de circulation du fluide de travail dans lesdits échangeur (4, 5) de chaleur de refroidissement sont opposés.

8. Dispositif selon la revendications 6, **caractérisé en ce que** la sortie (34, 35) de fluide de refroidissement de l'un des deux échangeur (4, 5) de chaleur de refroidissement est raccordée à l'entrée (25, 24) de fluide de refroidissement de l'autre échangeur (5) de chaleur de refroidissement de sorte que du flux de fluide de refroidissement transitant dans l'un (5, 4) des échangeurs de chaleur de refroidissement a déjà circulé dans l'autre échangeur de chaleur (4, 5) de refroidissement.

9. Dispositif selon l'une quelconque des revendications 4 à 8, **caractérisé en ce que** les deux échangeurs (4, 5) de chaleur de refroidissement sont situés de façon adjacente c'est-à-dire espacés d'une distance comprise entre 0 et 500mm notamment entre 10 et 300mm.

10. Installation de réfrigération et/ou de liquéfaction d'un flux de fluide utilisateur, notamment du gaz naturel, comprenant un dispositif (1) de réfrigération selon l'une quelconque des revendications 1 à 9, l'installation comprenant au moins un réservoir (16) de fluide utilisateur, une conduite (125) de circulation dudit flux de fluide utilisateur dans l'échangeur (8) de refroidissement.

## Patentansprüche

1. Eine Niedertemperatur-Kühlvorrichtung, das heißt bei einer Temperatur zwischen minus 100 Grad Celsius und minus 273 Grad Celsius, wobei die Vorrichtung in einem Rahmen (100) angeordnet ist und einen Arbeitskreislauf (10) umfasst, der eine Schleife bildet und ein Arbeitsfluid enthält, wobei der Arbeitskreislauf (10) einen Zyklus bildet, der in Reihe umfasst: einen Mechanismus (2, 3) zum Verdichten des Arbeitsfluids, einen Mechanismus (4, 5, 6) zum Kühlen des Arbeitsfluids, einen Mechanismus (7) zum Entspannen des Arbeitsfluids und einen Mechanismus (6, 8) zum Wiedererwärmen des Arbeitsfluids, wobei die Vorrichtung (1) einen Kühlwärmetauscher (8) umfasst, der dazu bestimmt ist, Wärme von mindestens einem Organ (125) durch Wärmeaustausch mit dem im Arbeitskreislauf (10) zirkulierenden Arbeitsfluid zu entziehen, wobei die Mechanismen zum Kühlen und Wiedererwärmen des Arbeitsfluids einen gemeinsamen Wärmetauscher (6) umfassen, in dem das Arbeitsfluid im Gegenstrom in zwei getrennten Transitabschnitten des Arbeitskreislaufs (10) fließt, je nachdem, ob es gekühlt oder wiedererwärmt wird, wobei der Verdichtungsmechanismus mindestens zwei Verdichter (2, 3) und mindestens einen Motor (14, 15) zum Antreiben des Verdichters (2, 3) umfasst, der Mechanismus zur Entspannung des Arbeitsfluids mindestens eine rotierende Turbine (7) umfasst, die Vorrichtung mindestens einen Antriebsmotor (14, 15) umfasst, der eine Antriebswelle umfasst, deren eines Ende mindestens einen Verdichter (2) antreibt und deren anderes Ende mit einer Turbine (7) gekoppelt ist, wobei der genannte Motor (14) am Rahmen (100) an mindestens einem festen Punkt (104) befestigt ist, der gemeinsame Wärmetauscher (6) am Rahmen (100) an mindestens einem festen Punkt (106) befestigt ist, die beiden Gegenstrom-Transitabschnitte des gemeinsamen Wärmetauschers (6) entlang einer Längsrichtung (A) des Rahmens (100) ausgerichtet sind, die Antriebswelle des genannten Motors (14, 15) entlang einer Richtung parallel oder im Wesentlichen parallel zur Längsrichtung (A) ausgerichtet ist, die Turbine (7) und der Verdichter (2) relativ längs so angeordnet sind, dass die Turbine (7) längs auf der Seite angeordnet ist, die dem relativ kalten Ende des gemeinsamen Wärmetauschers (6) entspricht, wenn die Vorrichtung in Betrieb ist, und der Verdichter (2) längs auf der Seite angeordnet ist, die dem relativ warmen Ende des gemeinsamen Wärmetauschers (6) entspricht, wenn die Vorrichtung in Betrieb ist, und die Verbindung des gemeinsamen Wärmetauschers (6) mit dem festen Punkt des Rahmens (100) sich an einer Längsposition des Wärmetauschers (6) befindet, die zwischen seinen relativ warmen und kalten Enden liegt, wenn die Vorrichtung in Betrieb ist, und insbesondere auf Höhe des Abschnitts des Wärmetauschers (6), der das kalte Ende des Wärmetauschers (6), das sich zusammenziehen kann, und das warme Ende des Wärmetauschers (6), das sich ausdehnen kann, trennt.

2. Die Vorrichtung nach Anspruch 1, **dadurch gekennzeichnet, dass**, wenn die Vorrichtung in Betrieb ist, die Temperatur des gemeinsamen Wärmetauschers (6) längs zwischen einem kalten Ende und einem warmen Ende variiert, wobei das kalte Ende, insbesondere bei einer Temperatur in der Größenordnung von 100 K, das relativ kalte Arbeitsfluid aus dem Entspannungsmechanismus (7) zu dessen Wiedererwärmung aufnimmt und das gekühlte Arbeitsfluid vor seinem Eintritt in den Entspannungsmechanismus (7) abführt, das warme Ende, insbesondere bei einer Temperatur in der Größenordnung von 300 K, das warme Arbeitsfluid aus dem Verdichtungsmechanismus aufnimmt und das wiedererwärmte Arbeitsfluid vor seinem Eintritt in den Verdichtungsmechanismus abführt, und dass die Verbindung des gemeinsamen Wärmetauschers (6) mit dem festen Punkt (106) des Rahmens (100) sich an einer zwischenliegenden Längsposition des Wärmetauschers (6) zwischen seinem kalten und warmen Ende befindet, insbesondere auf Höhe einer Zone mit einer Betriebstemperatur zwischen 200 und 270 K, insbesondere 250 K.

3. Die Vorrichtung nach einem der Ansprüche 1 bis 2, **dadurch gekennzeichnet, dass** die festen Punkte (104, 106) zur Befestigung jeweils des Motors (14) und des gemeinsamen Wärmetauschers (6) am Rahmen (100) entlang der Längsrichtung (A) um einen Abstand von weniger als 100 cm, insbesondere weniger als 50 cm, beabstandet sind und vorzugsweise auf gleicher Höhe entlang der Längsrichtung (A) des Rahmens liegen.

4. Die Vorrichtung nach einem der Ansprüche 1 bis 3, **dadurch gekennzeichnet, dass** der Mechanismus (4, 5, 6) zum Kühlen des Arbeitsfluids zwei Kühlwärmetauscher (4, 5) umfasst, die jeweils am Ausgang der beiden Verdichter (2, 3) angeordnet sind und einen Wärmeaustausch zwischen dem Arbeitsfluid und einem Kühlfluid gewährleisten, wobei der Rahmen (100) eine untere Basis (101) umfasst, die zur Befestigung an einem Träger bestimmt ist, wobei die beiden Kühlwärmetauscher (4, 5) im Rahmen (100) neben dem gemeinsamen Wärmetauscher (6) in einer zur Längsachse (A) transversalen Richtung angeordnet sind, d.h. dass die Kühlwärmetauscher (4, 5) nicht zwischen dem gemeinsamen Wärmetauscher (6) und der unteren Basis (101) des Rahmens (100) angeordnet sind.

5. Die Vorrichtung nach Anspruch 4, **dadurch gekennzeichnet, dass** die beiden Kühlwärmetauscher (4, 5) jeweils eine längliche Form haben, die sich entlang jeweiliger Längsrichtungen erstreckt, die parallel zur Längsachse (A) sind.

6. Die Vorrichtung nach Anspruch 4 oder 5, **dadurch gekennzeichnet, dass** die beiden Kühlwärmetauscher (4, 5) übereinander angeordnet sind.

7. Die Vorrichtung nach einem der Ansprüche 4 bis 6, **dadurch gekennzeichnet, dass** jeder Kühlwärmetauscher (4, 5) einen Einlass für zu kühlendes Arbeitsgas und einen Auslass für gekühltes Arbeitsgas umfasst, die jeweils an zwei Längsenden angeordnet sind, wobei jeder Kühlwärmetauscher (4, 5) einen Einlass (24, 25) für Kühlfluid und einen Auslass (34, 35) für Kühlfluid umfasst, wobei die beiden Kühlwärmetauscher (4, 5) umgekehrt angeordnet sind, d.h. dass die jeweiligen Längsrichtungen der beiden Wärmetauscher (4, 5) parallel oder im Wesentlichen parallel sind und die Zirkulationsrichtungen des Arbeitsfluids in den genannten Wärmetauschern (4, 5) entgegengesetzt sind.

8. Die Vorrichtung nach Anspruch 6, **dadurch gekennzeichnet, dass** der Auslass (34, 35) für Kühlfluid eines der beiden Wärmetauscher (4, 5) mit dem Einlass (25, 24) für Kühlfluid des anderen Wärmetauschers (5) verbunden ist, so dass ein Strom von Kühlfluid, der in einem (5, 4) der Kühlwärmetauscher fließt, bereits im anderen Kühlwärmetauscher (4, 5) zirkuliert hat.

9. Die Vorrichtung nach einem der Ansprüche 4 bis 8, **dadurch gekennzeichnet, dass** die beiden Kühlwärmetauscher (4, 5) benachbart angeordnet sind, d.h. um einen Abstand zwischen 0 und 500 mm, insbesondere zwischen 10 und 300 mm, beabstandet sind.

10. Eine Kühl- und/oder Verflüssigungsanlage für einen Benutzerfluidstrom, insbesondere Erdgas, umfassend eine Kühlvorrichtung (1) nach einem der Ansprüche 1 bis 9, wobei die Anlage mindestens einen Behälter (16) für Benutzerfluid, eine Leitung (125) zur Zirkulation des genannten Benutzerfluidstroms im Kühlwärmetauscher (8) umfasst.

## Claims

1. A low-temperature refrigeration device, that is to say at a temperature comprised between minus 100 degrees centigrade and minus 273 degrees centigrade, the device being arranged in a frame (100) and comprising a working circuit (10) forming a loop and containing a working fluid, the working circuit (10) forming a cycle comprising in series: a mechanism (2, 3) for compressing the working fluid, a mechanism (4, 5, 6) for cooling the working fluid, a mechanism (7) for expanding the working fluid and a mechanism (6, 8) for reheating the working fluid, the device (1) comprising a refrigeration heat exchanger (8) intended to extract heat from at least one member (125) by heat exchange with the working fluid circulating in the working circuit (10), the mechanisms for cooling and reheating the working fluid comprising a common heat exchanger (6) in which the working fluid transits in counter-current in two distinct transit portions of the working circuit (10) depending on whether it is cooled or reheated, the compression mechanism comprising at least two compressors (2, 3) and at least one motor (14, 15) for driving the compressor (2, 3), the mechanism for expanding the working fluid comprising at least one rotary turbine (7), the device comprising at least one drive motor (14, 15) comprising a drive shaft one end of which drives at least one compressor (2) and another end of which is coupled to a turbine (7), said motor (14) being fixed to the frame (100) at at least one fixed point (104), the common heat exchanger (6) being fixed to the frame (100) at at least one fixed point (106), the two counter-current transit portions of the common heat exchanger (6) being oriented along a longitudinal direction (A) of the frame (100), the drive shaft of said motor (14, 15) being oriented along a direction parallel or substantially parallel to the longitudinal direction (A), the turbine (7) and the compressor (2) being arranged relatively longitudinally such that the turbine (7) is situated longitudinally on the side corresponding to the relatively cold end of the common heat exchanger (6) when the device is in operation and the compressor (2) is situated longitudinally on the side corresponding to the relatively hot end of the common heat exchanger (6) when the device is in operation, and the connection of the common heat exchanger (6) to the fixed point of the frame (100) is located at a longitudinal position of the heat exchanger (6) situated between its relatively hot and cold ends when the device is in operation, and in particular at the level of the portion of the heat exchanger (6) separating the cold end of the heat exchanger (6) liable to contract and the hot end of the heat exchanger (6) liable to expand.

2. The device according to claim 1, **characterized in that**, when the device is in operation, the temperature of the common heat exchanger (6) varies longitudinally between a cold end and a hot end, the cold end, in particular at a temperature of the order of 100K, receiving the relatively cold working fluid coming from the expansion mechanism (7) for its reheating and discharging the cooled working fluid before it enters the expansion mechanism (7), the hot end, in particular at a temperature of the order of 300K, receiving the hot working fluid coming from the compression mechanism and discharging the reheated working fluid before it enters the compression mechanism, **in that** the connection of the common heat exchanger (6) to the fixed point (106) of the frame (100) is located at an intermediate longitudinal position of the heat exchanger (6) between its cold and hot ends, in particular at the level of a zone at an operating temperature comprised between 200 and 270K, in particular 250K.

3. The device according to any one of claims 1 to 2, **characterized in that** the fixed points (104, 106) for fixing the motor (14) and the common heat exchanger (6) respectively on the frame (100) are spaced apart along the longitudinal direction (A) by a distance of less than 100cm, in particular less than 50cm and are preferably located at the same level along the longitudinal direction (A) of the frame.

4. The device according to any one of claims 1 to 3, **characterized in that** the mechanism (4, 5, 6) for cooling the working fluid comprises two cooling heat exchangers (4, 5) arranged respectively at the outlet of the two compressors (2, 3) and ensuring a heat exchange between the working fluid and a cooling fluid, the frame (100) comprising a lower base (101) intended to be fixed on a support, the two cooling heat exchangers (4, 5) being located in the frame (100) next to the common heat exchanger (6) in a direction transverse to the longitudinal axis (A), that is to say that the cooling heat exchangers (4, 5) are not located between the common heat exchanger (6) and the lower base (101) of the frame (100).

5. The device according to claim 4, **characterized in that** the two cooling heat exchangers (4, 5) each have an oblong shape extending along respective longitudinal directions which are parallel to the longitudinal axis (A).

6. The device according to claim 4 or 5, **characterized in that** the two cooling heat exchangers (4, 5) are arranged one above the other.

7. The device according to any one of claims 4 to 6, **characterized in that** each cooling heat exchanger (4, 5) comprises an inlet for working gas to be cooled and an outlet for cooled working gas arranged respectively at two longitudinal ends, each cooling heat exchanger (4, 5) comprising an inlet (24, 25) for cooling fluid and an outlet (34, 35) for cooling fluid, the two cooling heat exchangers (4, 5) being arranged in an inverted manner, that is to say that the respective longitudinal directions of the two cooling exchangers (4, 5) are parallel or substantially parallel and the circulation directions of the working fluid in said cooling exchangers (4, 5) are opposite.

8. The device according to claim 6, **characterized in that** the outlet (34, 35) for cooling fluid of one of the two cooling exchangers (4, 5) is connected to the inlet (25, 24) for cooling fluid of the other cooling exchanger (5) such that a flow of cooling fluid transiting in one (5, 4) of the cooling heat exchangers has already circulated in the other cooling heat exchanger (4, 5).

9. The device according to any one of claims 4 to 8, **characterized in that** the two cooling heat exchangers (4, 5) are located adjacently, that is to say spaced apart by a distance comprised between 0 and 500mm, in particular between 10 and 300mm.

10. A refrigeration and/or liquefaction installation for a user fluid stream, in particular natural gas, comprising a refrigeration device (1) according to any one of claims 1 to 9, the installation comprising at least one reservoir (16) of user fluid, a pipe (125) for circulating said user fluid stream in the refrigeration exchanger (8).
